# EUROPÄISCHE PATENTSCHRIFT

(11) **EP 1 087 640 B1**
(45) Veröffentlichungstag und Bekanntmachung des Hinweises auf die Patenterteilung: **02.11.2006**
(21) Anmeldenummer: 00119241.8
(22) Anmeldetag: 06.09.2000
(51) Int. Cl.: H05B 3/74

(54) **Anwesenheit- und/oder Grössetopferkennung**
Pot presence and size detection
Dispositif de reconnaissance de présence et/ou de taille d'un pot

(30) Priorität: 22.09.1999 DE 19945297
(43) Veröffentlichungstag der Anmeldung: 28.03.2001
(73) Patentinhaber: Diehl AKO Stiftung & Co. KG, 88239 Wangen (DE)
(72) Erfinder: Schotten, Henno, 88260 Argenbühl-Ratzenried (DE); Mörsch, Norbert, 88239 Wangen im Allgäu (DE); Meyer, Jörg, 88260 Ratzenried (DE)
(74) Vertreter: Diehl Patentabteilung

(56) Entgegenhaltungen:
- EP-A- 0 652 688
- DE-A- 3 720 720
- DE-A- 3 934 157
- DE-A- 19 643 698
- DE-A- 19 647 985
- DE-A- 19 648 199

## Beschreibung

Die Erfindung betrifft eine Vorrichtung zur Erkennung der Anwesenheit und/oder der Größe eines Kochgefäßes auf einer elektrisch beheizten Kochplatte nach dem Oberbegriff des Anspruches 1.

Solche Topferkennungs-Vorrichtungen sind weithin bekannt. So wird in der EP 0 788 293 A1 ein elektrischer Strahlungsheizkörper mit einer Topferkennung beschrieben, bei welcher ein induktiver Sensor in Form einer Schleife aus dickem Draht verwendet wird, die in dem Luftraum zwischen Heizleiter und Kochplatte angebracht ist und als induktives Element eines Schwingkreises dient, dessen Resonanzfrequenz sich bei Aufstellen eines Topfes auf die Kochplatte durch Änderung der Induktivität der Drahtschleife verschiebt.

In der DE 196 46 826 A1 ist eine Topferkennung offenbart, bei welcher kapazitive Sensoren verwendet werden, die durch mehrere Elektroden gebildet sind, sich ebenfalls zwischen Heizleiter und Kochplatte befinden und mit denen ein elektrischer Schwingkreis betrieben wird. Bei Aufsetzen eines Topfes auf die Kochplatte ändert sich die Kapazität dieser Sensoren und somit auch die Resonanzfrequenz des Schwingkreises. Weitere Anordnungen von kapazitiven Messelektroden zur Topferkennung unterhalb von Glaskeramikkochplatten sind zum Beispiel in DE 196 43 698 A1, DE 196 48 199 A1 und EP 0 652 688 A1 beschrieben.

In der DE 39 34 157 A1 ist eine Kochmulde beschrieben, bei der zur Erkennung der Stellfläche unterschiedlich großer Kochgefäße in der Kochmulde mehrere Fühler angebracht sind. Als Fühler sind kapazitive, den Wärmefluß messende, die von Heizung und Kochplatte ausgehende Strahlung messende oder UltraschallSensoren vorgesehen.

Bei der in der EP 0 553 425 B1 offenbarten Topferkennung wird als Sensor ein elektrischer Leiter verwendet, welcher eine offene Schleife bildet und zwischen Heizelement und Kochplatte angebracht ist. Bei Aufsetzen eines Topfes auf die Kochplatte ändert sich die Leitfähigkeit dieses Sensors.

In dem beschriebenen Stand der Technik sind für die Topferkennung stets spezielle Sensoren notwendig, welche in der Kochmulde bzw. zwischen Heizleiter und Kochplatte angeordnet sind. Diese Sensoren müssen so ausgebildet sein, daß sie die hohen Temperaturen der Kochzone vertragen. Darüber hinaus müssen Maßnahmen getroffen werden, daß diese Sensoren das elektrische Isolationssystem Beheizung-Kochtopf nicht stören. Zudem eignet sich eine Topferkennung mit solchen Sensoren nicht zur Verwendung bei Kochplatten, an deren Unterseite die elektrische Widerstandsbeheizung (über eine Isolierschicht) direkt anliegt, ohne daß ein Luftzwischenraum entsteht, in dem diese Sensoren untergebracht werden könnten.

Ausgehend von diesem Stand der Technik liegt der vorliegenden Erfindung die Aufgabe zugrunde, eine einfach aufgebaute Topferkennung zu verwirklichen, welche die oben genannten Nachteile nicht aufweist.

Diese Aufgabe wird durch eine Vorrichtung zur Topferkennung mit den Merkmalen des Patentanspruches 1 gelöst. Ausführungsformen und Weiterbildungen der Erfindung ergeben sich aus den Unteransprüchen.

Durch die Verwendung des Widerstandsheizelementes selbst als kapazitiver Sensor für die Topferkennung ist ein zusätzlicher Sensor, der in dem System Kochplatte-Widerstandsbeheizung untergebracht werden müßte, nicht notwendig. Somit ist eine Beeinträchtigung des elektrischen Isolationssystems Beheizung-Kochtopf von vornherein ausgeschlossen. Darüber hinaus ist auch ein Luftspalt zwischen Heizelement und Kochplatte nicht notwendig, und das Heizelement kann in direkten Kontakt mit der Kochplatte gebracht werden. Außerdem entfällt der Aufwand für die Befestigung und Verdrahtung eines zusätzlichen Topferkennungssensors.

Vorzugsweise ist die Erfindung so ausgeführt, daß die Kapazität des Widerstandsheizelementes gegen ein Referenzpotential, vorzugsweise gegen Erde, in einen elektrischen Schwingkreis geschaltet ist, daß die Resonanzfrequenz dieses Schwingkreises von einer Auswerteeinheit erfaßbar ist und daß so die Anwesenheit und/oder die Größe eines Kochgefäßes auf der Kochplatte ermittelbar ist.

Das Widerstandsheizelement ist bevorzugt über elektrische Schaltmittel, vorzugsweise Drosseln, an die Heizspannungsversorgung angeschlossen und über ein weiteres elektrisches Schaltmittel, vorzugsweise einen Trennkondensator, in den Schwingkreis geschaltet. In vorteilhafter Ausbildung beinhaltet der Schwingkreis das Widerstandsheizelement, den Trennkondensator, ein induktives Element, vorzugsweise eine Spule, und das Referenzpotential. Darüber hinaus ist bevorzugt vorgesehen, daß zwischen die elektrischen Anschlüsse des Widerstandsheizelementes ein Kondensator geschaltet ist.

Bei Mehrkreiskochplatten sind in Weiterbildung der Erfindung mehrere Schwingkreise verwendbar, wobei jeweils das den entsprechenden Heizkreis bildende Heizelement als kapazitiver Sensor für die Topferkennung verwendet ist.

Weiterhin ist vorgesehen, daß die Kochplatte aus Keramik oder aus Glaskeramik besteht, daß das Widerstandsheizelement ein Strahlungsheizkörper, ein Folienheizelement oder eine auf einem Träger aufgebrachte Heizschicht bzw. Heizbahn ist und daß das Widerstandsheizelement Leitungswicklungen oder ein Flachband aufweist.

Die Verwendung eines Flachbandheizkörpers, eines Folienheizelementes, einer Heizschicht oder Heizbahn ist für die Erfindung besonders günstig, da ein solches flaches Heizelement besonders gut als kapazitives Element geeingnet ist.

In bevorzugter Ausführungsform der Erfindung ist aufgrund des Wertes oder aufgrund der Änderung der Resonanzfrequenz des Schwingkreises die Größe eines auf der Kochplatte stehenden Kochgefäßes bzw. das Maß der Bedeckung der Kochplatte durch ein Kochgefäß von der Auswerteeinheit erkennbar.

Hier sei angemerkt, daß die Erfindung eine Vorrichtung zur Topferkennung betrifft, mit welcher nicht nur feststellbar ist, ob ein Kochgefäß auf der Kochplatte steht oder nicht, sondern auch, wie viel der Oberfläche der Kochplatte von einem Kochgefäß bedeckt ist, ob ein großes oder ein kleines Kochgefäß auf der Kochplatte steht und ob es mittig oder seitlich verschoben darauf steht.

Anhand der Zeichnungen wird im folgenden eine Ausführungsform der Erfindung näher erläutert, ohne daß die Erfindung auf eine solche Ausführungsform beschränkt sein soll.

Es zeigen
- Figur 1: einen Schaltplan einer erfindungsgemäßen Topferkennung,
- Figur 2: ein Ersatzschaltbild des Schwingkreises aus Figur 1,
- Figur 3: eine Prinzipskizze zur Ermittlung der verschiedenen Kapazitäten und
- Figur 4: ein erweitertes Ersatzschaltbild des Schwingkreises aus Figur 2.

Eine Vorrichtung zur Topferkennung weist ein unter einer elektrisch beheizten Kochplatte befindliches Widerstandsheizelement 1 auf (Fig. 1). Dieses ist über zwei Leitungen 2, 3 an eine elektrische Heizspannungsversorgung mit 230 Volt Wechselstrom angeschlossen. In die Leitungen 2, 3 sind zwei Drosseln DR1 und DR2 geschaltet. Diese haben für die niederfrequente Heizspannung (50 bzw. 60 Hz) eine geringe Impedanz, lassen also den Heizstrom nahezu ungehindert fließen An der Leitung 3 ist im Abzweigungspunkt 4 über einen Trennkondensator CN eine Spule L angeschlossen, welche andererseits mit dem Gehäuse 5 und mit Erde verbunden ist. Somit bilden das Widerstandsheizelement 1 bzw. seine Kapazität zum geerdeten Gehäuse 5, der Trennkondensator CN, die Spule L und Erde einen Schwingkreis.

Der Trennkondensator CN hat für niedrige Frequenzen eine sehr hohe Impedanz, für hohe Frequenzen dagegen eine sehr niedrige. Dadurch verhindert er, daß die niederfrequente 230-Volt-Versorgungsspannung gegen Erde kurzgeschlossen ist. Andererseits läßt er hochfrequente Ströme, wie sie in solchen Schwingkreisen auftreten, nahezu ungehindert passieren. Somit trennt der Trennkondensator CN den Schwingkreis wirksam von dem Heizstromkreis.

Die Drosseln DR1 und DR2 haben für die hohen Frequenzen des Schwingkreises eine hohe Impedanz, so daß diese hohen Frequenzen nicht ins Stromnetz gelangen können.

Zwischen die Leitungen 2 und 3 ist auf der von der Versorgungsspannung abgewandten Seite der Drosseln DR1 und DR2 ein Kondensator CP geschaltet. Dieser hat wiederum für die niederfrequente Versorgungsspannung eine sehr hohe Impedanz, läßt also den Heizstrom nicht durch; er hat jedoch für hohe Frequenzen (also für die des Schwingkreises) eine sehr geringe Impedanz, läßt diese demnach ungehindert durch. Die Zwischenschaltung des Kondensators CP ergibt, daß beide Anschlüsse des Widerstandsheizelementes 1 für die hohen Frequenzen des Schwingkreises auf gleichem Potential liegen und so die gesamte Fläche des Heizelementes 1 als kapazitätsbildende Kondensatorfläche genutzt werden kann.

In Figur 2 ist ein Ersatzschaltbild des Schwingkreises aus Fig. 1 gezeigt, der - wie oben erwähnt - vom niederfrequenten Heizstromkreis getrennt ist. CH bezeichnet die Kapazität des Heizelementes 1 gegen Erde. Diese Kapazität CH ändert sich - wie weiter unten näher erläutert wird -, wenn ein Kochtopf 6 auf die Kochplatte gestellt wird. Mit dieser Kapazitätsänderung von CH ändert sich auch die Resonanzfrequenz des Schwingkreises.

In Figur 3 ist skizziert, wie sich die Kapazität CH des Widerstandsheizelementes 1 gegen Erde zusammensetzt. Das Heizelement 1 liegt, eingebettet in eine Isolierschicht 7, in dem Gehäuse 5. Über dem Heizelement 1 befindet sich eine Glaskeramikplatte 8, auf welcher der Kochtopf 6 steht. Das Widerstandsheizelement 1 hat nun zum einen eine Kapazität gegen das geerdete Gehäuse 5, also gegen Erde. Diese Kapazität ist mit CG bezeichnet. Zum anderen hat das Heizelement 1 aber auch eine Kapazität CT gegenüber dem Kochtopf 6. Der Kochtopf 6 wiederum hat ebenfalls eine Kapazität gegen Erde, welche mit CE bezeichnet ist.

In Figur 4 ist das Ersatzschaltbild des Schwingkreises gezeigt, wobei die Kapazitäten CG, CT und CE aus Figur 3 die Kapazität CH aus Figur 2 ersetzen. Hier wird nun auch deutlich, warum CH eine veränderliche Kapazität ist: Wenn der Kochtopf 6 von der Kochplatte genommen wird oder auch nur auf der Glaskeramikplatte 8 seitlich verschoben wird, ändert sich die Kapazität CT zwischen Widerstandsheizelement 1 und Kochtopf 6 Somit ist also CT die Kapazität, die für eine Veränderung der Gesamtkapazität CH zwischen Heizelement 1 und Erde bei Hinstellen oder Wegnehmen eines Kochtopfes 6 und damit eine Veränderung der Resonanzfrequenz des Schwingkreises bewirkt.

In Figur 4 sind weiterhin mehrere Möglichkeiten aufgezeigt, wie die Resonanzfrequenz des Schwingkreises durch eine Auswerteeinheit erfaßbar ist. So kann die Auswerteeinheit (nicht gezeigt) die Spannung in dem Schwingkreis an den Anschlußpunkten A1 oder A2 (jeweils gegen Erde) oder zwischen den Punkten A3 und A4 abgreifen. Die Anschlüsse A3 und A4 sind mit den beiden Enden einer Spule L' verbunden, welche mit der Spule L des Schwingkreises gekoppelt ist. Dadurch wird eine Übertragung der Schwingung, also der Frequenz des Schwingkreises zur Auswerteeinheit bei gleichzeitiger galvanischer Trennung erreicht.

Die Auswertung der so übermittelten Signale in der Auswerteeinheit erfolgt nach allgemeinem Stand der Technik. Dabei kann jeweils die Frequenz des Schwingkreises bestimmt werden, indem z. B. die Schwingungen in einem bestimmten Zeitintervall gezählt werden. Es sind aber auch Differenzmethoden denkbar, bei denen direkt erkannt wird, wenn der Schwingkreis durch Aufstellen, Verschieben oder Wegnehmen eines Kochgefäßes verstimmt wird. Mit Hilfe der Größe der Frequenzänderung des Schwingkreises kann in der Auswerteeinheit erkannt werden, wie groß das aufgestellte Kochgefäß ist bzw. wie weit ein Kochgefäß auf die Kochplatte aufgeschoben oder von der Kochplatte weggezogen ist.

Bei Mehrkreis-Heizelementen kann der jeweilige Heizkreis als eigener Sensor verwendet werden und so die Größe des aufgestellten Topfes ermittelt werden. Es können aber auch mehrere, von der jeweiligen Heizspannungsversorgung über Trennkondensatoren abgetrennte Heizelemente zu einem kapazitiven Sensor zusammengeschaltet werden In diesem Fall wird die Größe des aufgestellten Topfes durch das Maß der Frequenzänderung im Schwingkreis ermittelt.

Nach der Erkennung der Verhältnisse auf der Kochplatte sendet die Auswerteeinheit entsprechende Signale an eine Steuereinheit für die Kochplatte, die daraufhin z. B. die Heizung abschaltet, wenn kein Kochgefäß auf der Kochplatte steht, bei Anwesenheit eines kleinen Topfes nur den inneren Heizkreis einschaltet, bei Anwesenheit eines großen Topfes beide Heizkreise einschaltet oder die Heizung auch dann abstellt, wenn das Kochgefäß zu weit von der zentrischen Position auf der Kochplatte weggeschoben ist. Bei Bedarf kann die Steuereinheit auch so eingestellt werden, daß sie die Signale der Auswerteeinheit der Topferkennung ignoriert und die Heizung allein nach vorgegebenen Einstellwerten regelt

## Patentansprüche

1. Vorrichtung zur Erkennung der Anwesenheit und/oder der Größe eines Kochgefäßes auf einer elektrisch beheizbaren Kochplatte mit einem unter der Kochplatte befindlichen, an eine elektrische Heizspannungsversorgung angeschlossenen Widerstandsheizelement,
**dadurch gekennzeichnet,**
**daß** das Widerstandsheizelement (1) als kapazitiver Sensor zur Topferkennung verwendet ist

2. Vorrichtung nach Anspruch 1,
**dadurch gekennzeichnet,**
**daß** die Kapazität des Widerstandsheizelementes (1) gegen ein Referenzpotential, vorzugsweise gegen Erde, in einen elektrischen Schwingkreis geschaltet ist, dessen Resonanzfrequenz von einer Auswerteeinheit erfaßbar ist, wodurch die Anwesenheit und/oder die Größe eines Kochgefäßes (6) auf der Kochplatte ermittelbar ist.

3. Vorrichtung nach Anspruch 1 oder 2,
**dadurch gekennzeichnet,**
**daß** das Widerstandsheizelement (1) über elektrische Schaltmittel, vorzugsweise Drosseln (DR1, DR2), an die Heizspannungsversorgung angeschlossen und über ein weiteres elektrisches Schaltmittel, vorzugsweise einen Trennkondensator (CN), in den Schwingkreis geschaltet ist.

4. Vorrichtung nach einem der Ansprüche 1 bis 3,
**dadurch gekennzeichnet,**
**daß** der Schwingkreis das Widerstandsheizelement (1), den Trennkondensator (CN), ein induktives Element, vorzugsweise eine Spule (L), und das Referenzpotential beinhaltet.

5. Vorrichtung nach einem der vorherigen Ansprüche,
**dadurch gekennzeichnet,**
**daß** zwischen die elektrischen Anschlüsse des Widerstandsheizelementes (1) ein Kondensator (CP) geschaltet ist.

6. Vorrichtung nach einem der vorherigen Ansprüche,
**dadurch gekennzeichnet,**
**daß** bei Mehrkreiskochplatten mehrere Schwingkreise verwendbar sind, wobei jeweils das den entsprechenden Heizkreis bildende Heizelement den kapazitiven Sensor für die Topferkennung bildet.

7. Vorrichtung nach einem der vorherigen Ansprüche,
**dadurch gekennzeichnet,**
**daß** die Kochplatte aus Keramik oder aus Glaskeramik besteht.

8. Vorrichtung nach einem der vorherigen Ansprüche,
**dadurch gekennzeichnet,**
**daß** das Widerstandsheizelement (1) ein Strahlungsheizkörper, ein Folienheizelement oder eine auf einem Träger aufgebrachte Heizschicht bzw. Heizbahn ist.

9. Vorrichtung nach einem der vorherigen Ansprüche,
**dadurch gekennzeichnet,**
**daß** das Widerstandsheizelement (1) Leitungswicklungen oder ein Flachband aufweist.

10. Vorrichtung nach einem der vorherigen Ansprüche,
**dadurch gekennzeichnet,**
**daß** aufgrund des Wertes oder aufgrund der Änderung der Resonanzfrequenz des Schwingkreises die Größe eines auf der Kochplatte stehenden Kochgefäßes (6) bzw. das Ausmaß der Bedeckung der Kochplatte durch ein Kochgefäß (6) von der Auswerteeinheit erkennbar ist.

## Claims

1. Apparatus for detecting the presence and/or the size of a cooking vessel on a cooking plate which can be electrically heated and has a resistance heating element which is located beneath the cooking plate and is connected to an electrical heating voltage supply,
**characterized**
**in that** the resistance heating element (1) is used as a capacitive sensor for pot detection purposes.

2. Apparatus according to Claim 1,
**characterized**
**in that** the capacitance of the resistance heating element (1) to a reference potential, preferably to earth, is connected in an electrical resonant circuit whose resonant frequency can be recorded by an evaluation unit, as a result of which the presence and/or the size of a cooking vessel (6) on the cooking plate can be determined.

3. Apparatus according to Claim 1 or 2,
**characterized**
**in that** the resistance heating element (1) is connected to the heating voltage supply via electrical circuitry means, preferably inductors (DR1, DR2), and is connected in the resonant circuit via a further electrical circuitry means, preferably an isolating capacitor (CN).

4. Apparatus according to one of Claims 1 to 3,
**characterized**
**in that** the resonant circuit contains the resistance heating element (1), the isolating capacitor (CN), an inductive element, preferably a coil (L), and the reference potential.

5. Apparatus according to one of the preceding claims,
**characterized**
**in that** a capacitor (CP) is connected between the electrical connections of the resistance heating element (1).

6. Apparatus according to one of the preceding claims,
**characterized**
**in that** a plurality of resonant circuits can be used in the case of multi-ring cooking plates, with the heating element which forms the corresponding heating ring respectively forming the capacitive sensor for pot detection purposes.

7. Apparatus according to one of the preceding claims,
**characterized**
**in that** the cooking plate is composed of ceramic or glass-ceramic.

8. Apparatus according to one of the preceding claims,
**characterized**
**in that** the resistance heating element (1) is a radiant heating body, a film heating element or a heating layer or heating track which is provided on a support.

9. Apparatus according to one of the preceding claims,
**characterized**
**in that** the resistance heating element (1) has line windings or a flat strip.

10. Apparatus according to one of the preceding claims,
**characterized**
**in that** the size of a cooking vessel (6) standing on the cooking plate or the extent to which a cooking vessel (6) covers the cooking plate can be detected by the evaluation unit on the basis of the value of or on the basis of the change in the resonant frequency of the resonant circuit.

## Revendications

1. Dispositif de détection de la présence et/ou de la taille d'un récipient de cuisson sur une plaque de cuisson à chauffage électrique comprenant un élément chauffant résistif qui se trouve sous la plaque de cuisson et qui est raccordé à une alimentation électrique de chauffage, **caractérisé en ce que** l'élément chauffant résistif (1) est utilisé en tant que capteur capacitif pour la détection de casserole.

2. Dispositif selon la revendication 1, **caractérisé en ce que** la capacité de l'élément chauffant résistif (1) est branchée par rapport à un potentiel de référence, de préférence par rapport à la terre, dans un circuit électrique oscillant dont la fréquence de résonnance peut être détectée par une unité d'interprétation, la présence et/ou la taille d'un récipient de cuisson (6) sur la plaque de cuisson pouvant ainsi être déterminées.

3. Dispositif selon la revendication 1 ou 2, **caractérisé en ce que** l'élément chauffant résistif (1) est raccordé à l'alimentation électrique de chauffage par le biais de moyens de commutation électriques, de préférence des bobines (DR1, DR2), et branché dans le circuit oscillant par le biais d'un moyen de commutation électrique supplémentaire, de préférence un condensateur d'isolement (CN).

4. Dispositif selon l'une des revendications 1 à 3, **caractérisé en ce que** le circuit oscillant comprend l'élément chauffant résistif (1), le condensateur d'isolement (CN), un élément inductif, de préférence une bobine (L), et le potentiel de référence.

5. Dispositif selon l'une des revendications précédentes, **caractérisé en ce qu'**un condensateur (CP) est branché entre les bornes électriques de l'élément chauffant résistif (1).

6. Dispositif selon l'une des revendications précédentes, **caractérisé en ce que** plusieurs circuits oscillants peuvent être utilisés en présence de plaques de cuisson à plusieurs circuits, l'élément chauffant formant le circuit chauffant correspondant constituant à chaque fois le capteur capacitif pour la détection de casserole.

7. Dispositif selon l'une des revendications précédentes, **caractérisé en ce que** la plaque de cuisson est en céramique ou en vitrocéramique.

8. Dispositif selon l'une des revendications précédentes, **caractérisé en ce que** l'élément chauffant résistif (1) est un corps chauffant à rayonnement, un élément chauffant en film ou encore une couche chauffante ou un ruban chauffant appliqué sur un support.

9. Dispositif selon l'une des revendications précédentes, **caractérisé en ce que** l'élément chauffant résistif (1) présente des enroulements conducteurs ou un ruban plat.

10. Dispositif selon l'une des revendications précédentes, **caractérisé en ce que** la taille d'un récipient de cuisson (6) posé sur la plaque de cuisson ou l'étendue du recouvrement de la plaque de cuisson par un récipient de cuisson (6) peut être détectée en se basant sur la valeur ou la modification de la fréquence de résonance du circuit oscillant.
